# EUROPÄISCHE PATENTSCHRIFT

(11) **EP 0 865 661 B1**
(45) Veröffentlichungstag und Bekanntmachung des Hinweises auf die Patenterteilung: **18.08.1999**
(21) Anmeldenummer: 96946017.9
(22) Anmeldetag: 26.11.1996
(51) Int. Cl.: H01H 50/32

(54) **SCHÜTZSICHERHEITSKOMBINATION**
CONTACTOR SAFETY COMBINATION
ENSEMBLE CONTACTEURS DE SECURITE

(30) Priorität: 06.12.1995 DE 19545540
(43) Veröffentlichungstag der Anmeldung: 23.09.1998
(73) Patentinhaber: SIEMENS AKTIENGESELLSCHAFT, 80333 München (DE)
(72) Erfinder: FLIERL, Erwin, D-92286 Rieden (DE); FREITAG, Richard, D-92256 Hahnbach (DE)
(86) Internationale Anmeldenummer: DE9602268
(87) Internationale Veröffentlichungsnummer: WO9721238

(56) Entgegenhaltungen:
- DE-A- 2 440 361
- DE-A- 3 602 692

## Beschreibung

Die Erfindung bezieht sich auf eine Schützsicherheitskombination mit einer Wiedereinschaltsperre durch gegenseitige Verriegelung der Schütze.

Gattungsgemäße Schützsicherheitskombinationen sind als elektrische Schaltungen bekannt. Sie bestehen zumeist aus drei Hilfsschützen bzw. Relais. Dabei wird über ein Vorschütz K1 die Stellung der Schütze K2 und K3 vor dem Einschalten abgefragt gemäß der in FIG 8 dargestellten Schaltung. Im störungsfreien Betrieb wird der Freigabekreis, bestehend aus Reihenschaltung der Öffner K1, Schließer K2 und Schließer K3, vom Öffner K1 durchgeschaltet. Das sichere Abschalten auch im Störungsfall wird durch die Reihenschaltung der Schließer K2 und K3 gewährleistet. Die Funktionstüchtigkeit dieser Ausführungen wird durch eine elektrische Verriegelung bzw. Stellüngsabfrage der Schütze K1, K2 und K3 gewährleistet. Kennzeichnend für die Ausführungsform ist ein hoher Verdrahtungsaufwand. Um Verdrahtungsfehler zu vermeiden, wird der Hauptanteil der notwendigen Verdrahtung über eine Leiterplatte realisiert. Die Güte der Freigabestrombahn auf der Leiterplatte bestimmt den zulässigen Strom. Dieser liegt bei bekannten Schützsicherheitskombinationen unter dem zulässigen Strom der Einzelschütze.

Die DE 24 40 361 B2 offenbart einen Verriegelungsbaustein, der zwei Schütze über ihre Schaltköpfe miteinander verbindet. Dabei dient der Verriegelungsbaustein nicht als Wiedereinschaltsperre im Fehlerzustand eines der beiden Schütze, sondern zur Sicherstellung, daß während des Normalbetriebs im Schaltzustand "EIN" des einen Schützes zwangsgeführt das andere Schütz im Schaltzustand "AUS" ist.

Weiterhin ist eine Wiedereinschaltsperre eines Relais durch die DE 36 02 692 Al bekannt. Die Wiedereinschaltsperre eines mittels eines Schaltfingers gleichzeitig zwei Kontaktanordnungen schaltenden Relais ist hier realisiert. An den beiden beweglichen Kontakten der Kontaktanordnungen greift ein gemeinsames Schaltglied an, an dem ein Zeiger ausgebildet ist. Dessen freies Ende liegt in der Bewegungsbahn des Schaltfingers, wenn beide bewegliche Kontakte in der gleichen Stellung stehen. Der Zeiger und der Schaltfinger sind so schmal ausgebildet, daß die Betätigungsfläche des Zeigers außerhalb der Bewegungsbahn des Schaltfingers liegt, wenn das Schaltglied aufgrund unterschiedlicher Stellung der beiden beweglichen Kontakte, also beim Kleben einer der Kontakte, verschwenkt ist.

Der Erfindung liegt die Aufgabe zugrunde, eine Schützsicherheitskombination der obengenannten Art zu schaffen, die kostengünstig und einfach aufgebaut ist, die Verwendung beliebig großer Schütze ermöglicht und mit nur zwei Schützen auskommt.

Die Aufgabe wird erfindungsgemäß durch die Merkmale nach Anspruch 1 gelöst. Der Vorteil dieser Lösung besteht darin, daß beliebig große Schütze geschaltet werden können, und daß auch die Schaltung leistungsstarker Verbraucher möglich ist. Dabei können handelsübliche Schütze in Verbindung mit dem Verriegelungsbaustein vom Kunden zu einer Schützsicherheitskombination zusammenmontiert werden. Die Lösung eignet sich sowohl für AC- als auch DC-Schütze.

Vorteilhafte Weiterbildung der Erfindung sind den Unteransprüchen zu entnehmen.

Eine Ausführungsform der Erfindung wird im folgenden anhand einer Zeichnung näher erläutert. Es zeigen:
- FIG 1: zwei Schütze und einen diese koppelnden Verriegelungsbaustein in der Stellung der Schütze vor dem Einschalten im ungestörten Zustand,
- FIG 2: die prinzipielle Kopplung zweier Schütze mit einem Verriegelungsbaustein in der Stellung der Schütze nach dem Einschalten im ungestörten Zustand,
- FIG 3: die prinzipielle Kopplung zweier Schütze mit einem Verriegelungsbaustein mit während des Ausschaltvorgangs im gestörten Zustand,
- FIG 4: die prinzipielle Kopplung zweier Schütze mit einem Verriegelungsbaustein nach Beendigung des Ausschaltvorgangs im gestörten Zustand,
- FIG 5: eine elektrische Schaltung der Schützsicherheitskombination,
- FIG 6: eine Anordnung des Verriegelungsbausteines gemäß FIG 1 bis 4 zwischen zwei Schützen,
- FIG 7: eine Anordnung des Verriegelungsbausteins gemäß FIG 1 bis 4 an der Frontseite zweier Schütze.

In FIG 1 sind ein Verriegelungsbaustein 5 sowie andeutungsweise ein erstes Schutz 1 und ein zweites Schutz 3 dargestellt, die beide durch den Verriegelungsbaustein 5 gekoppelt sind, wodurch sich eine Schützsicherheitskombination ergibt. FIG 1 zeigt die Stellung der Schütze 1 und 3 vor dem Einschalten im ungestörten Zustand. Jedes der beiden Schütze 1 bzw. 3 weist einen ersten Kontaktträger 2 bzw. einen zweiten Kontaktträger 4 auf, durch die - wie angedeutet - Schließerkontakte 15 bzw. 16 schaltbar sind. Die Kontaktträger 2 bzw. 4 haben Anformungen 6, die durch eine Ausnehmung 7 in der jeweiligen Gehäusewand 8 der Schütze 1 und 3 hindurchragen und endseitig mit einem Rundzapfen 17 versehen sind. Die Ausnehmungen 7 sind dabei so bemessen, daß sich die Anformungen 6 an den Kontakt trägern 2 und 4 bei der Einschaltung der Schließerkontakte 15 bzw. 16 frei in ihnen bewegen können. Der Verriegelungsbaustein 5 umfaßt ein herzförmiges Koppelelement 9, dessen Spitze als nasenförmiger Vorsprung 10 ausgebildet ist, sowie zwei scherenförmig gekreuzt liegende, drehbare gelagerte Balken 12, deren zum Koppelelement 9 gerichtete Enden spitz auslaufen, während die abgewandten Enden durch eine Zugfeder 13 miteinander verbunden sind. Die Verriegelungskomponenten 9, 12, 13 sind in einem quaderförmigen Gehäuse 19 angeordnet. Durch die beiden Balken 12 ist eine Öffnung 11 gebildet, in die der nasenförmige Vorsprung 10 des Koppelelements 9 beim Einschalten der Schütze 1 und 3 eintaucht. Das oberhalb der Öffnung 11 angeordnete Koppelelement 9 weist zu beiden Seiten Schlitze 18 auf, in die die Rundzapfen 17 der Anformungen 6 beider Schütze 1 und 3 eingesteckt sind. Hierdurch ergeben sich Drehlager, über die das Koppelelement 9 gehalten und um seinen Schwerpunkt drehbar ist. Neben den spitz auslaufenden Balkenenden sind auf den dem Gehäuse 19 des Verriegelungsbausteins 5 zugewandten Seiten Anschläge 20 vorgesehen, deren Funktion an anderer Stelle beschrieben wird.

FIG 2 zeigt die Stellung der Schütze 1 und 3 bzw. der Kontaktträger 2 und 4 nach dem Einschalten der hier nicht dargestellten Schließerkontakte im ungestörten Zustand. Entsprechend dem Schaltweg der Kontaktträger 2 und 4 wird beim Einschalten auch das Koppelelement 9 in gleicher Richtung nach unten bewegt und taucht dabei in die durch die gekreuzt liegenden Balken 12 gebildete Öffnung 11 ein. Die beschriebene Schützsicherheitskombination ist in gleicher Weise für zu verriegelnde Schütze mit Öffnerkontakten anwendbar.

In FIG 3 ist der gestörte Zustand der Schützsicherheitskombination während des Ausschaltvorgangs dargestellt. Der gestörte zustand beruht auf einer Verschweißung einer der Schließerkontakte 15 oder 16, wobei im hier vorliegenden Fall ein Schließerkontakt 16 des zweiten Schutzes 3 verschweißt ist, so daß der zugehörige zweite Kontaktträger 4 hängen bleibt und der andere erste Kontaktträger 2 des ungestörten ersten Schutzes 1 sich frei nach oben bewegt. Die Halterung des Koppelelements 9 über die Drehlager 17,18 ermöglicht eine solche Bewegung, bei der sich das Koppelglied 9 dreht und dessen nasenförmiger Vorsprung 10 an der Innenseite des einen Balkens 12 entlanggleitet. Der dabei auf den Balken 12 ausgeübte Druck kann aufgrund der drehbaren Lagerung der Balken 12 in Verbindung mit der Zugfeder 13 problemlos, d.h. ohne schädigende Beanspruchung aufgenommen werden.

FIG 4 zeigt die Stellung der Kontaktträger 2 und 4 sowie des Koppelelements 9 nach Beendigung des Ausschaltvorgangs. Der nasenförmige Vorsprung 10 hintergreift das spitz zulaufende Ende des Balkens 12, das dem ungestörten ersten Schutz 1 zugewandt ist, und liegt zugleich auf dem einen der Anschläge 20 auf. Das auf diese Weise blockierte Koppelelement 9 verhindert ein erneutes Einschalten des ersten Schutzes 1. Entsprechend erfolgt auch eine Verriegelung des zweiten Schutzes 3, nachdem einer der Schließerkontakte 15 des ersten Schutzes 1 verschweißt ist. Dies bedeutet, daß eine Freigabe nur dann erfolgt, wenn aus einem störungsfreien Zustand, d.h. nicht verschweißten Schließerkontakten 15 bzw. 16 heraus eingeschaltet wird.

In FIG 5 ist ein Schaltplan der Schützsicherheitskombination abgebildet. Die Schließerkontakte 15 und 16 der Schütze 1 und 3 sind in Reihe geschaltet. Demzufolge kann auch noch dann abgeschaltet werden, wenn während oder nach dem Einschalten an einem der Schütze 1 oder 3 Schließerkontakte verschweißen. Die Verriegelung ist so gestaltet, daß die Schütze unabhängig voneinander öffnen können. Der Fehler wird beim nächsten Einschaltvorgang zuverlässig erkannt. Der Verdrahtungsaufwand beschränkt sich auf die direkte Ansteuerung der Spulen und die Verdrahtung der Freigabekreise. Durch die schützgerechte Verdrahtung ist eine Einschränkung der Daten der Einzelgeräte für die Kombination nicht notwendig.

Der Verriegelungsbaustein 5 kann sowohl zwischen den Schützen (siehe FIG 6), auf der Frontseite (FIG 7) der Schütze, als auch unter den Schützen sitzen.

Die beschriebene Schützsicherheitskombination hat dabei noch den Vorteil, daß bei leichter Verschweißung eines Schützes die Möglichkeit besteht, daß das zweite Schutz beim Versuch des Einschaltens die Verschweißung aufhebt. Hilfsschalter, Blöcke und anderes Zubehör können für die Schütze nach wie vor verwendet werden.

## Patentansprüche

1. Schützsicherheitskombination mit zwei Schützen (1,3) und mit einer Wiedereinschaltsperre durch gegenseitige Verriegelung der Schütze (1,3), **dadurch gekennzeichnet**, daß die Wiedereinschaltsperre durch einen Verriegelungsbaustein (5) realisiert ist, der mit Kontaktträgern (2,4) der Schütze (1,3) lösbar verbunden ist.

2. Schützsicherheitskombination nach Anspruch 1, **dadurch gekennzeichnet**, daß die lösbare Verbindung als Steckverbindung ausgeführt ist.

3. Schützsicherheitskombination nach Anspruch 1 oder 2, **dadurch gekennzeichnet**, daß die Kontaktträger (2,4) jeweils eine Anformung (6) zur Ankopplung an den Verriegelungsbaustein (5) aufweisen und die Anformungen (6) durch Ausnehmungen (7) in einer Gehäusewand (8) der Schütze (1,3) hindurchragen.

4. Schützsicherheitskombination nach einem der vorangehenden Ansprüche, **dadurch gekennzeichnet**, daß der Verriegelungsbaustein (5) ein mit den beiden Anformungen (6) gekoppeltes Koppelelement (9) aufweist, das bei Einschalten der Schütze (1,3) in ihrem ungestörten Zustand mit seinem nasenförmigen Vorsprung (10) in eine Öffnung (11) von einem Verriegelungsmechanismus (12,13) taucht.

5. Schützsicherheitskombination nach Anspruch 4, **dadurch gekennzeichnet**, daß die Öffnung (11) durch zwei scherenförmig gekreuzt liegende, drehbar gelagerte Balken (12) gebildet ist, die durch eine Zugfeder (13) miteinander verbunden sind.

6. Schützsicherheitskombination nach einem der vorangehenden Ansprüche, **dadurch gekennzeichnet**, daß das Koppelelement (9) über Drehlager (17,18) an den Anformungen (6) gehalten ist.

7. Schützsicherheitskombination nach einem der vorangehenden Ansprüche, **dadurch gekennzeichnet**, daß das Koppelelement (9) bei Ausschaltung der Schütze (1,3) nach Verschweißen eines der Kontakte (15 oder 16) sich unter Drehung um seinen Schwerpunkt aus der Öffnung (11) herausbewegt und einen der beiden Balken (12) hintergreift, wodurch die Einschaltbewegung blockiert wird.

8. Schützsicherheitskombination nach einem der vorangehenden Ansprüche, **dadurch gekennzeichnet**, daß die Anformungen (6) an den Kontaktträgern (2,4) durch die Gehäuseseitenwände (8) der Schütze (1,3) hindurchragen und mit dem zwischen den Schützen (1,3) liegenden Verriegelungsbaustein (5) gekoppelt sind.

9. Schützsicherheitskombination nach einem der vorangehenden Ansprüche, **dadurch gekennzeichnet**, daß die Schütze (1,3) über einen frontseitig angeordneten Verriegelungsbaustein (5) miteinander gekoppelt sind.

## Claims

1. Contactor safety combination having two contactors (1, 3) and having a reclosing lockout due to mutual interlocking of the contactors (1, 3), characterised in that the reclosing lockout is realized by means of an interlocking module (5) that is releasably connected to contact carriers (2, 4) of the contactors (1, 3).

2. Contactor safety combination according to claim 1, characterised in that the releasable connection is designed as a plug-in connection.

3. Contactor safety combination according to claim 1 or 2, characterised in that the contact carriers (2, 4) each have a pre-moulded portion (6) for coupling to the interlocking module (5) and the pre-moulded portions (6) project through cutouts (7) in a housing wall (8) of the contactors (1, 3).

4. Contactor safety combination according to one of the preceding claims, characterised in that the interlocking module (5) has a coupling element (9) that is coupled to the two pre-moulded portions (6) and which, during the closing operation of the contactors (1, 3) in their undisturbed state, plunges with its nose-shaped projection (10) into an opening (11) of an interlocking mechanism (12, 13).

5. Contactor safety combination according to claim 4, characterised in that the opening (11) is formed by two rotationally mounted bars (12) lying crossed in the shape of a pair of scissors and connected together by means of a tension spring (13).

6. Contactor safety combination according to one of the preceding claims, characterised in that the coupling element (9) is held on the pre-moulded portions (6) by way of pivot bearings (17, 18).

7. Contactor safety combination according to one of the preceding claims, characterised in that during the opening operation of the contactors (1, 3) after one of the contacts (15 or 16) has welded, the coupling element (9) rotating about its centre of mass moves out of the opening (11) and grips one of the two bars (12) from behind, whereby the closing-operation movement is blocked.

8. Contactor safety combination according to one of the preceding claims, characterised in that the pre-moulded portions (6) on the contact carriers (2, 4) project through the housing side walls (8) of the contactors (1, 3) and are coupled with the interlocking module (5) lying between the contactors (1, 3).

9. Contactor safety combination according to one of the preceding claims, characterised in that the contactors (1, 3) are coupled together by way of an interlocking module (5) arranged on the front side.

## Revendications

1. Ensemble contacteur de sécurité comportant deux contacteurs (1, 3) et une protection contre les redémarrages intempestifs par verrouillage mutuel des contacteurs (1, 3), caractérisé par le fait que la protection contre les redémarrages intempestifs est mise en oeuvre par un composant de verrouillage (5) qui est assemblé, amovible, aux porte-contacts (2, 4) des contacteurs (1, 3).

2. Ensemble contacteur de sécurité selon la revendication 1, caractérisé par le fait que l'assemblage amovible est conçu comme un assemblage par enfichage.

3. Ensemble contacteur de sécurité selon la revendication 1 ou 2, caractérisé par le fait que les porte-contacts (2, 4) comportent chacun une partie (6) pour le couplage au composant de verrouillage (5) et que les parties (6) passent dans des trous (7) d'une paroi de boîtier (8) des contacteurs (1, 3).

4. Ensemble contacteur de sécurité selon l'une des revendications précédentes, caractérisé par le fait que le composant de verrouillage (5) comporte un élément de couplage (9) qui est couplé aux deux parties (6) et qui plonge par son avancée en forme de bec (10) dans une ouverture (11) d'un mécanisme de verrouillage (12, 13) lors de la mise en circuit des contacteurs (1, 3) dans leur état sans perturbation.

5. Ensemble contacteur de sécurité selon la revendication 4, caractérisé par le fait que l'ouverture (11) est formée par deux barres (12) croisées en ciseaux, logées de manière à pouvoir tourner et reliées entre elles par un ressort de traction (13).

6. Ensemble contacteur de sécurité selon l'une des revendications précédentes, caractérisé par le fait que l'élément de couplage (9) est maintenu par l'intermédiaire de paliers de pivotement (17, 18) sur les parties (6).

7. Ensemble contacteur de sécurité selon l'une des revendications précédentes, caractérisé par le fait que, lors de la mise hors circuit des contacteurs (1, 3) après soudage de l'un des contacts (15 ou 16), l'élément de couplage (9) sort de l'ouverture (11) en tournant autour de son centre de gravité et passe derrière l'une des deux barres (12), ce qui bloque le mouvement de mise en circuit.

8. Ensemble contacteur de sécurité selon l'une des revendications précédentes, caractérisé par le fait que les parties (6) sur les porte-contacts (2, 4) traversent les parois latérales de boîtier (8) des contacteurs (1, 3) et sont couplées au composant de verrouillage (5) placé entre les contacteurs (1, 3).

9. Ensemble contacteur de sécurité selon l'une des revendications précédentes, caractérisé par le fait que les contacteurs (1, 3) sont couplés entre eux par l'intermédiaire d'un composant de verrouillage (5) disposé sur leur avant.
